# EUROPÄISCHE PATENTSCHRIFT

(11) **EP 1 580 389 B1**
(45) Veröffentlichungstag und Bekanntmachung des Hinweises auf die Patenterteilung: **11.03.2009**
(21) Anmeldenummer: 05005694.4
(22) Anmeldetag: 16.03.2005
(51) Int. Cl.: E06B 3/968

(54) **Eckverbinder für auf Gehrung geschnittene Hohlprofile von Fenstern oder Türen**
Corner connector for mitre joints of hollow window or door profiles
Joint d'angle pour un assemblage à onglet des profiles creux de fenêtres ou de portes

(30) Priorität: 23.03.2004 DE 102004014595
(43) Veröffentlichungstag der Anmeldung: 28.09.2005
(73) Patentinhaber: Hermann Gutmann Werke AG, 91781 Weissenburg (DE)
(72) Erfinder: Frank, Hermann, 86929 Penzig (DE); Schubert, Frank, 39175 Biederitz (DE)
(74) Vertreter: Stippl, Hubert

(56) Entgegenhaltungen:
- DE-A- 3 015 140
- DE-A1- 10 118 791
- DE-U1- 20 217 301
- FR-A1- 2 759 111
- US-A- 5 921 037

## Beschreibung

Die Erfindung betrifft einen Eckverbinder für auf Gehrung geschnittene Hohlprofile mit den Merkmalen des Oberbegriffs des Patentanspruchs 1.

Aus EP 0 810 344 B1 ist ein Eckverbinder bekannt, der auf Gehrung geschnittene Hohlprofile eines Rahmens für Fenster, Türen oder Fassaden verbindet. Der Eckverbinder greift dabei mit seinen Schenkeln in die Profilenden der Hohlprofile ein und weist zwei im Wesentlichen in Richtung der Gehrungsfuge verlaufende Verteilungskanäle für einen einspritzbaren Klebstoff auf. Die Verteilungskanäle sind als Nuten ausgebildet, wobei von diesen Nuten aus der Klebstoff auf die Flankenflächen des Eckverbinders gelangt und damit den Eckverbinder mit den Hohlprofilen verklebt. Eine Einspritzöffnung für den Klebstoff ist im Bereich der Gehrungsfuge der Hohlprofile vorgesehen. Die Nuten müssen in einem zusätzlichen Fertigungsschritt z. B. eingefräst werden.

Bei einem aus der DE 101 18 791 A1 bekannten Eckverbinder ist ebenfalls ein Verteilungskanal vorgesehen, der quer zur Längsmittelebene des Verbinders durchgängig ist Allerdings gelangt dort Klebstoff nur in den äußeren Eckbereich, während am Inneneckbereich keine Verklebung vorgesehen ist. Dies führt dazu, dass die Eckverbindung im inneren Eckbereich bei Dehnungsbeanspruchung aufgeht und damit instabil wird.

Bei einem aus der US 59 21 037 A bekannten Eckverbinder verläuft ein Verteilungskanal zwar in Richtung der Gehrungsfuge, ist aber nicht quer zur Längsmittelebene des Eckverbinders durchgängig. Infolgedessen lässt sich dieser Eckverbinder nicht in einfacher kostengünstiger Weise im Strangpressverfahren herstellen.

Bei einem aus der DE 202 17 301 U1 bekannten Eckverbinder ist im Eckbereich eine Innenkammer vorgesehen, die ausgeschäumt wird. Eine beiderseitig vorgesehene Nut, die jedoch keinen durchgängigen Kanal bildet, dient der Verteilung von Klebmasse. Ferner ist diese Konstruktion relativ verarbeitungsintensiv.

Ein aus der FR 2 759 111 bekannter Eckverbinder hat einen Verteilungskanal, welcher jedoch quer zur Längsmittelebene nicht durchgängig ist. Eine Herstellung im Strangpressverfahren ist daher nicht möglich, sondern der Verteilungskanal muss nachträglich eingearbeitet werden.

Schließlich ist aus der DE 30 15 140 A1 ein Eckverbinder für auf Gehrung geschnittene Hohlprofile bekannt, der mit seinen Schenkeln in die Profilenden der Hohlprofile eingreift und einen in Richtung der Gehrungsfuge verlaufenden Verteilungskanal für ein Dichtungsmittel hat, wobei eine Öffnung für das Dichtungsmittel im Bereich der Gehrungsfuge vorgesehen ist und wobei der Verteilungskanal quer zur Längsmittelebene des Eckverbinders durchgängig ist und beide Enden des Verteilungskanals mit einer Querbohrung zum Ein- und/oder Zuführungen des Dichtungsmittels zu den Gehrungen in Verbindung stehen.

Die Aufgabe der vorliegenden Erfindung besteht darin, einen Eckverbinder für auf Gehrung geschnittene Hohlprofile von Fenstern, Türen oder dergleichen unter Einsatz von einspritzbarem Klebstoff so auszugestalten, dass dessen Herstellung vereinfacht wird und der eingespritzte Klebstoff an den äußeren sowie den inneren Eckbereich der Gehrungsverbindung gelangt.

Diese Aufgabe wird durch die gesamte Lehre des Patentanspruchs 1 gelöst. Vorteilhafte Weiterbildungen der Erfindung ergeben sich aus den Unteransprüchen 2 - 18.

Erfindungsgemäß ist der Verteilungskanal quer zur Längsmittelebene des Eckverbinders durchgängig. Der Verteilungskanal ist sozusagen als durchgängige Hohlkammer ausgebildet. Diese Konstruktion erlaubt es, dass der Eckverbinder im Strangpressverfahren hergestellt wird, wobei gleichzeitig der durchgängige Verteilungskanal eingebracht werden kann. Es ist demnach kein zusätzlicher Fertigungsschritt zur Anordnung des Verteilungskanals erforderlich. Demnach gestaltet sich die Herstellung des Verbinders als rationell und fertigungstechnisch äußerst vorteilhaft, wobei im Vergleich zum Stand der Technik ein geringerer Zeit- und Arbeitsaufwand erforderlich ist. Damit werden auch die Herstellungskosten reduziert.

Der durchgängige Verteilungskanal sorgt dafür, dass der Klebstoff zu den Gehrungen geleitet wird und gleichzeitig evtl. über mindestens eine Querbohrung an die Innen- und Außenschenkel des Eckverbinders geführt wird.

Demnach kann mindestens ein Ende des Verteilungskanals mit einer Querbohrung zum Ein- und/oder Zuführen des Klebstoffes zu den Gehrungen in Verbindung stehen. Eine Querbohrung im äußeren Eckbereich des Eckverbinders kann dafür sorgen, dass der eingespritzte Klebstoff dem Verteilungskanal zugeführt wird. Eine weitere Querbohrung am inneren Eckbereich des Eckverbinders sorgt dafür, dass der Klebstoff zu den rückseitigen Gehrungen weitergeleitet wird und damit für eine Verklebung zumindest eines Teils der Rückseiten bzw. Innenschenkel des Eckverbinders mit dem daran anliegenden Bereich des jeweiligen Hohlprofils führt. Die genannten Querbohrungen können in einfacher Weise nach Herstellung des Strangpressprofils eingebracht werden.

Zweckmäßigerweise kann die Höhe des Eckverbinders der lichten Höhe der Hohlprofile entsprechen, damit ein optimaler Halt des Eckverbinders in den Hohlprofilen gewährleistet ist. Damit wird auch ein Verrutschen oder ein Verkanten des Eckverbinders in den Hohlprofilen vermieden. Eine optimale Klebeverbindung wird damit außerdem sichergestellt.

Im äußeren Eckbereich des Eckverbinders kann ein Eingangskanal vorgesehen sein, der mit dem Verteilungskanal bzw. der in den Verteilungskanal zuführenden Querbohrung in Verbindung steht. Insbesondere kann der Eingangskanal breit ausgebildet sein, dass der Verarbeiter die Einspritzöffnung für die Klebemasse an verschiedenen Stellen im Bereich der Gehrungsfuge auswählen kann. Der Eingangskanal kann durch den Eckverbinder und die aufgeschobenen Hohlprofile begrenzt sein, so dass der Klebstoff gezwungen wird, in den Verteilungskanal einzudringen.

Der Eingangskanal kann konisch bzw. trichterförmig ausgebildet sein und sich in Richtung Verteilungskanal bzw. Querbohrung verjüngen. Insbesondere kann zwischen dem Eingangskanal und dem Verteilungskanal bzw. den Querbohrungen ein fließender Übergang vorgesehen sein, so dass sich der Klebstoff strömungstechnisch ideal in den Verteilungskanal ausbreiten kann. Demnach wird also der Eingangskanal erst in einem Fertigungsschritt nach der Herstellung des Strangpressprofils eingebracht. Vorteilhafterweise können der Eingangskanal sowie die Querbohrungen gleichzeitig bzw. direkt hintereinander eingebracht, z. B. eingebohrt werden.

Der Eingangskanal kann als Stufenbohrung oder Senkung ausgebildet sein. Zu dieser Stufenbohrung bzw. zur Senkung ist mit Vorteil die sich anschließende Querbohrung zentriert angeordnet.

Von Vorteil ist es, wenn sich an den Eingangskanal zu beiden Seiten ein Seitenkanal anschließt, der durch den Eckverbinder und die aufgeschobenen Hohlprofile begrenzt ist. In die Seitenkanäle kann somit der eingespritzte Klebstoff einfließen und an diesen Stellen den Eckverbinder mit den Gehrungen der Hohlprofile verkleben.

Zweckmäßigerweise kann ein quer zum Verteilungskanal verlaufender Rückkanal vorgesehen sein, der sich über die Höhe des Eckverbinders erstreckt und im inneren Eckbereich des Eckverbinders angeordnet ist. Dieser Rückkanal sorgt für eine gleichmäßige Verteilung des Klebstoffs zu den Gehrungen im inneren Eckbereich.

Der Rückkanal kann - wie auch der Eingangskanal - durch den Eckverbinder und die aufgeschobenen Hohlprofile begrenzt sein, so dass der Klebstoff gezwungen wird, weiter zu fließen.

An den Rückkanal kann sich zu jeder Seite ein Seitenkanal anschließen, der durch den Eckverbinder und die aufgeschobenen Hohlprofile begrenzt ist. In diese Seitenkanäle fließt der Kleber und sorgt dort für eine Verklebung der Gehrungen mit dem Eckverbinder.

Mit Vorteil ist der Klebstoff von der Einspritzöffnung im Bereich der Gehrungsfuge der Hohlkanäle in den Eingangskanal, die sich daran anschließenden Seitenkanäle, den Verteilungskanal sowie den Rückkanal und die sich daran anschließenden Seitenkanäle einspritzbar. Sowohl im äußeren als auch im inneren Eckbereich des Eckverbinders erfolgt damit eine Verklebung und damit zuverlässige Verbindung zwischen Eckverbinder und Hohlprofilen. Ein mehrfaches Einspritzen von Klebstoff ist nicht erforderlich.

Die äußere Kante des Eckverbinders (im äußeren Eckbereich) kann abgerundet sein, so dass sich der Klebstoff in gleichmäßiger Weise zu beiden Seiten ausbreiten kann und sich keine unerwünschten Klebstoffansammlungen an einer scharfen Kante bilden können. Zudem sorgt die abgerundete Kante des Eckverbinders dafür, dass der vorderste Eckbereich zwischen Eckverbinder und Gehrungsfuge für die Aufnahme von Klebstoff vergrößert wird.

Zusätzlich zu den Klebverbindungen kann der Eckverbinder mit den Hohlprofilen kraftschlüssig in Verbindung stehen. Vorteilhafterweise wird die kraftschlüssige Verbindung vorläufig, bereits vor dem Einspritzen des Klebstoffs, hergestellt und gewährleistet auf diese Weise bereits eine korrekte Positionierung der Bauteile zueinander. Nach Einspritzen des Klebstoffs ist es nicht mehr notwendig, den Eckverbinder mit den Hohlprofilen zusätzlich zusammenzupressen.

Der Eckverbinder kann mit den Hohlprofilen durch mechanische Befestigungsmittel verbunden, insbesondere verstiftet oder verschraubt sein. Diese Befestigungsmittel können in entsprechende Aufnahmen des Eckverbinders eingreifen, wobei z. B. Schrauben von außen durch die Hohprofile eingreifen und in den Eckverbinder eingeschraubt sind. Es kann z. B. aber auch vorgesehen sein, dass ein oder mehrere von den Hohlprofilen vorstehende Stifte in entsprechende Ausnehmungen des Eckverbinders eingreifen.

Der Eckverbinder kann zu seinen freien Schenkelenden geschlossene Hohlkammern aufweisen, die für eine hohe Stabilität und Verwindungssteifigkeit des Eckverbinders sorgen.

Mit Vorteil kann der Eckverbinder ein Strangpressprofil sein bzw. aus einem Strangpressprofil geschnitten sein, so dass - wie bereits eingangs erwähnt - gleichzeitig der durchgängige Verteilungskanal eingebracht werden kann.

Insbesondere kann der Eckverbinder aus Aluminium oder einer Aluminiumlegierung bestehen, der sich als gut verformbarer bzw. strangpressbarer Werkstoff auszeichnet.

Die Erfindung ist anhand eines vorteilhaften Ausführungsbeispieles in den Zeichnungsfiguren näher erläutert. Diese zeigen:
- Fig. 1a: Schnittdarstellung eines Eckverbinders mit auf Gehrung geschnittenen Hohlprofilen,
- Fig. 1b: eine Ansicht des Eckverbinders in Richtung des Pfeiles I in Figur 1,
- Fig. 2a: eine Schnittdarstellung eines Eckverbinders mit auf Gehrung geschnittenen Hohlprofilen mit anderen mechanischen Befestigungsmitteln als in Figur 1,
- Fig. 2b: eine Ansicht des Eckverbinders in Richtung des Pfeiles II in Figur 2,
- Fig.3a: eine Explosionsdarstellung einer Eckverbindung bei einer Rahmenecke in perspektivischer Ansicht nach dem Stand der Technik,
- Fig. 3b: eine perspektivische Darstellung der zusammengebauten Eckverbindung gemäß Figur 3a,
- Fig. 4a: eine Explosionsdarstellung einer Eckverbindung bei einer Flügelecke in perspektivischer Ansicht nach dem Stand der Technik sowie
- Fig. 4b: eine perspektivische Darstellung der zusammengebauten Eckverbindung gemäß Fig. 4a.

Die Figuren 1 und 2 zeigen zwei mögliche Ausführungsvarianten des erfindungsgemäßen Eckverbinders 1 für auf Gehrung geschnittene Hohlprofile 2, 3 von Fenstern, Türen oder dergleichen. Die beiden Ausführungsvarianten unterscheiden sich lediglich in ihren mechanischen Befestigungsmitteln, die weiter unten näher erläutert werden.

Um eine bessere Vorstellung zu bekommen, wie die Eckverbinder 1 zwei auf Gehrung geschnittene Hohlprofile 2,3 miteinander verbinden, zeigen die Figuren 3a, 3b, 4a, 4b derartige Eckverbindungen nach dem Stand der Technik in perspektivischer Darstellung. Die dort dargestellten Eckverbinder 101, 102, 103, 104 werden jedoch nicht in der vorliegenden Erfindung realisiert.

Die Eckverbinder 101, 102, 103, 104 nach dem Stand der Technik gemäß den Figuren 3a, 3b, 4a, 4b als auch nach der vorliegenden Erfindung gemäß den Figuren 1 und 2 greifen jeweils mit ihren Schenkeln in die Profilenden der Hohlprofile 2, 3 ein.

Bei der erfindungsgemäßen Eckverbindung weist der Eckverbinder 1 mindestens einen im Wesentlichen in Richtung der Gehrungsfuge 6 verlaufenden Verteilungskanal 7 für einen einspritzbaren Klebstoff auf, wobei eine Einspritzöffnung 8 für den Klebstoff im Bereich der Gehrungsfuge 6 vorgesehen ist. Die Einspritzöffnung 8 kann dabei direkt an der Spitze der Gehrungsfuge 6 angeordnet sein oder auch seitlich davon. Die möglichen Positionen der Einspritzöffnung 8 sind mit dem Bezugsziffern 8, 8' und 8" gekennzeichnet.

Der Eckverbinder 1 ist ein Strangpressprofil bzw. aus einem Strangpressprofil geschnitten, wobei der Verteilungskanal 7 quer zur Längsmittelebene E-E der Eckverbinders 1 durchgängig ist. Damit kann der Eckverbinder 1 zusammen mit dem Verteilungskanal 7 unter geringem Zeit- und Arbeitsaufwand in einem Fertigungsschritt im Strangpressverfahren hergestellt werden. Der Verteilungskanal 7 steht an seinen beiden Enden mit jeweils einer Querbohrung 9, 10 in Verbindung, um den Klebstoff in den Verteilungskanal 7 einleiten zu können und auch vom Verteilungskanal 7 zu den Gehrungen 11 im inneren Eckbereich 12 zuzuleiten.

Die Höhe des Eckverbinders 1 entspricht der lichten Höhe der Hohlprofile 2, 3, so dass der Eckverbinder 1 in den Enden der Hohlprofile 2, 3 stabil positioniert ist.

Im äußeren Eckbereich 13 des Eckverbinders 1 ist ein Eingangskanal 15 vorgesehen, der mit der Querbohrung 9 in Verbindung steht. Der Eingangskanal 15 ist dabei nach außen hin so breit ausgebildet, dass unterschiedliche Positionen für die Einspritzöffnung 8, 8', 8" für die Klebemasse an verschiedenen Stellen im Bereich der Gehrungsfuge 6 auswählbar sind. Diese Möglichkeit der unterschiedlichen Positionierung der Einspritzöffnungen 8, 8', 8" ist auch durch die verschiedenen möglichen Positionen der Klebedüse 14, 14', 14", welche einmal mit durchgezogener Linie und zweimal strichliert dargestellt sind, verdeutlicht.

Der Eingangskanal 15 ist durch den Eckverbinder 1 und die aufgeschobenen Hohlprofile 2, 3 begrenzt, so dass die eingespritzte Klebemasse gezwungen wird, weiter in den Verteilungskanal 7 bzw. die Seitenkanäle 16, 17 zu fließen.

Der Eingangskanal 15 ist konisch bzw. trichterförmig ausgebildet und verjüngt sich in Richtung Verteilungskanal 7. Der Eingangskanal 15 ist also nicht durchgängig wie der Verteilungskanal 7 ausgebildet und muss daher wie auch die Querbohrungen 9, 10 nachträglich an den stranggepressten Eckverbinder 1 eingebracht werden. Insbesondere ist der Eingangskanal 15 als Stufenbohrung oder Senkung ausgebildet.

An den Eingangskanal 15 schließt sich zu beiden Seiten je ein Seitenkanal 16, 17 an, der jeweils durch den Eckverbinder 1 und die aufgeschobenen Hohlprofile 2, 3 begrenzt ist. Der in die Seitenkanäle 16, 17 eingespritzte Klebstoff verbindet den Eckverbinder 1 im äußeren Eckbereich mit den Gehrungen 11 der Hohlprofile 2, 3.

Quer zum Verteilungskanal 7 ist außerdem ein Rückkanal 18 vorgesehen, der sich über die Höhe des Eckverbinder 1 erstreckt und im inneren Eckbereich 12 des Eckverbinders 1 angeordnet ist. Der Rückkanal 18 ist wie auch der Eingangskanal 15 durch den Eckverbinder 1 und die aufgeschobenen Hohlprofile 2, 3 begrenzt. Der Rückkanal 18 sorgt dafür, dass der vom Verteilungskanal 7 ankommende Klebstoff bis in die Seitenkanäle 19, 20 weitergeleitet wird. An den Rückkanal 18 schließt sich zu jeder Seite ein Seitenkanal 19, 20 an, der ebenfalls durch den Eckverbinder 1 und die aufgeschobenen Hohlprofile 2, 3 begrenzt ist. Der Klebstoff in den Seitenkanälen 19, 20 sorgt dafür, dass der Eckverbinder 1 auch in seinem inneren Eckbereich 12 mit den Gehrungen 11 der Hohlprofile 2, 3 verklebt wird.

Der Klebstoff ist demnach in den Eingangskanal 15, von dort aus in die sich anschließenden Seitenkanäle 16, 17, den Verteilungskanal 7 sowie den Rückkanal 18 und die sich daran anschließenden Seitenkanäle 19, 20 einleitbar, wobei der Klebstoff aber lediglich mittels der Klebedüse 14, 14', 14" in die Einspritzöffnung 8, 8' oder 8" injiziert wird.

Die äußere Kante 21 des Eckverbinders 1 ist abgerundet und sorgt dadurch in diesem Bereich für eine gleichmäßige Ausbreitung des Klebstoffs.

Wie aus der Zeichnungsfiguren 1a und 2a hervorgeht, steht der Eckverbinder 1 mit den Hohlprofilen 2, 3 auch kraftschlüssig in Verbindung, wobei diese kraftschlüssige Verbindung bereits vor Einspritzen des Klebstoffs hergestellt wird. Dabei wird der Eckverbinder 1 mit den Hohlprofilen 2, 3 durch mechanische Befestigungsmittel verbunden. Bei der Ausführungsvariante gemäß Figur 1a ist der Eckverbinder 1 mit den Hohlprofilen 2, 3 verpresst, indem nach innen abstehende Vorsprünge 22 der Hohlprofile 2, 3 in Ausnehmungen 23 des Eckverbinders 1 eingreifen bzw. sich gegen die Wandungen der Ausnehmungen 23 stützen.

Bei der Ausführungsvariante gemäß Figur 2a sind die Hohlprofile 2, 3 mit dem Eckverbinder 1 verstiftet, wobei ein Stift 24 oder ein Niet von außen über das jeweilige Hohlprofil 2, 3 in eine korrespondierende Ausnehmung 25 des Eckverbinders 1 eingreift.

Mittels der mechanischen Befestigungsmittel ist der Eckverbinder 1 mit den Hohlprofilen 2, 3 unter kraftschlüssiger Abstützung in der Gehrungsfuge 6 verspannt.

Ferner weist der Eckverbinder 1 zu seinen freien Schenkelenden geschlossene Hohlkammern 26, 27 auf, die für eine hohe Stabilität des Eckverbinders 1 sorgen.

Der Eckverbinder 1 besteht aus Aluminium oder einer Aluminiumlegierung und damit aus einem für ein Strangpressverfahren geeigneten Werkstoff.

### BEZUGSZEICHEN

- 1): Eckverbinder
- 2): Hohlprofil
- 3): Hohlprofil
- 4): Schenkel
- 5): Schenkel
- 6): Gehrungsfuge
- 7): Verteilungskanal
- 8): Einspritzöffnung
- 8'): Einspritzöffnung
- 8"): Einspritzöffnung
- 9): Querbohrung
- 10): Querbohrung
- 11): Gehrung
- 12): innerer Eckbereich
- 13): äußerer Eckbereich
- 14): Klebedüse
- 14'): Klebedüse
- 14"): Klebedüse
- 15): Eingangskanal
- 16): Seitenkanal
- 17): Seitenkanal
- 18): Rückkanal
- 19): Seitenkanal
- 20): Seitenkanal
- 21): Kante
- 22): Vorsprung
- 23): Ausnehmung
- 24): Stift
- 25): Ausnehmung
- 26): Hohlkammer
- 27): Hohlkammer

- 101): Eckverbinder
- 102): Eckverbinder
- 103): Eckverbinder
- 104): Eckverbinder

- E-E: Längsmittelebene

## Patentansprüche

1. Eckverbinder (1) für auf Gehrung geschnittene Hohlprofile (2, 3) von Fenstern, Türen oder dergleichen, der mit seinen Schenkeln (4, 5) in die Profilenden der Hohlprofile (2, 3) eingreift und mindestens einen im Wesentlichen in Richtung der Gehrungsfuge (6) verlaufenden Verteilungskanal (7) für einen einspritzbaren Klebstoff aufweist, wobei eine Einspritzöffnung (8) für den Klebstoff im Bereich der Gehrungsfuge (6) vorgesehen ist, wobei der Verteilungskanal (7) quer zur Längsmittelebene (E-E) des Eckverbinders (1) durchgängig ist,
**dadurch gekennzeichnet, daß** der Klebstoff dem Verteilungskanal (7) über die Einspritzöffnung (8) und eine Querbohrung (9) im äußeren Eckbereich (13) des Eckverbinders (1) zugeführt wird und über eine weitere Querbohrung (10) am inneren Eckbereich (12) des Eckverbinders (1) aus dem Verteilungskanal (7) zu der rückseitigen Gehrungen (11) weitergeleitet wird.

2. Eckverbinder (1) nach Anspruch 1,
**dadurch gekennzeichnet, dass**
die Höhe des Eckverbinders (1) der lichten Höhe der Hohlprofile (2, 3) entspricht, um ein Verrutschen oder ein Verkanten des Eckverbinders (1) in den Hohlprofilen (2, 3) zu vermeiden.

3. Eckverbinder (1) nach einem der vorhergehenden Ansprüche,
**dadurch gekennzeichnet, dass**
im äußeren Eckbereich (13) des Eckverbinders (1) ein Eingangskanal (15) vorgesehen ist, der mit dem Verteilungskanal (7) und der Querbohrung (9) in Verbindung steht.

4. Eckverbinder (1) nach Anspruch 3,
**dadurch gekennzeichnet, dass**
der Eingangskanal (15) durch den Eckverbinder (1) und die aufgeschobenen Hohlprofile (2, 3) begrenzt ist.

5. Eckverbinder (1) nach einem der Ansprüche 3 oder 4,
**dadurch gekennzeichnet, dass**
der Eingangskanal (15) konisch oder trichterförmig ausgebildet ist und sich in Richtung Verteilungskanal (7) verjüngt.

6. Eckverbinder (1) nach einem der Ansprüche 3 bis 5,
**dadurch gekennzeichnet, dass**
der Eingangskanal (15) als Stufenbohrung oder Senkung ausgebildet ist.

7. Eckverbinder (1) nach der Ansprüche 3 bis 6,
**dadurch gekennzeichnet, dass**
sich an den Eingangskanal (15) zu beiden Seiten ein Seitenkanal (16, 17) anschließt, der durch den Eckverbinder (1) und die aufgeschobenen Hohlprofile (2, 3) begrenzt ist.

8. Eckverbinder (1) nach einem der vorhergehenden Ansprüche,
**dadurch gekennzeichnet, dass**
ein quer zum Verteilungskanal (7) verlaufender Rückkanal (18) vorgesehen ist, der sich über die Höhe des Eckverbinders (1) erstreckt und im inneren Eckbereich (12) des Eckverbinders (1) angeordnet ist.

9. Eckverbinder (1) nach dem Anspruch 8,
**dadurch gekennzeichnet, dass**
der Rückkanal (18) durch den Eckverbinder (1) und die aufgeschobenen Hohlprofile (2, 3) begrenzt ist.

10. Eckverbinder (1) nach einem der Ansprüche 8 und 9,
**dadurch gekennzeichnet, dass**
sich an den Rückkanal (18) zu jeder Seite ein Seitenkanal (19, 20) anschließt, der durch den Eckverbinder (1) und die aufgeschobenen Hohlprofile (2,3) begrenzt ist.

11. Eckverbinder (1) nach Anspruch 10,
**dadurch gekennzeichnet, dass**
der Klebstoff in den Eingangskanal (15), die sich daran anschließenden Seitenkanäle (16, 17), den Verteilungskanal (7) sowie den Rückkanal (18) und die sich daran anschließenden Seitenkanäle (19, 20) einleitbar ist.

12. Eckverbinder (1) nach einem der vorhergehenden Ansprüche,
**dadurch gekennzeichnet, dass**
die äußere Kante (21) des Eckverbinders (1) abgerundet ist.

13. Eckverbinder (1) nach einem der vorhergehen Ansprüche,
**dadurch gekennzeichnet, dass**
der Eckverbinder (1) mit den Hohlprofilen (2, 3) kraftschlüssig in Verbindung steht.

14. Eckverbinder (1) nach Anspruch 13,
**dadurch gekennzeichnet, dass**
der Eckverbinder (1) mit den Hohlprofilen (2, 3) durch mechanische Befestigungsmittel verbunden, insbesondere verpresst, verstiftet oder verschraubt, ist

15. Eckverbinder (1) nach Anspruch 14,
**dadurch gekennzeichnet, dass**
der Eckverbinder (1) mit den Hohlprofilen (2, 3) unter kraftschlüssiger Abstützung in der Gehrungsfuge (6) mittels der. Befestigungsmittel verspannt ist.

16. Eckverbinder (1) nach einem der vorhergehenden Ansprüche,
**dadurch gekennzeichnet, dass**
der Eckverbinder (1) zu seinen freien Schenkelenden geschlossene Hohlkammern (26,27) aufweist.

17. Eckverbinder (1) nach einem der vorhergehenden Ansprüche,
**dadurch gekenntzeichnet, dass**
der Eckverbinder (1) ein Strangpressprofil ist oder aus einem Strangpressprofil geschnitten ist.

18. Eckverbinder (1) nach einem der vorhergehenden Ansprüche,
**dadurch gekennzeichnet, dass**
der Eckverbinder aus Aluminium oder einer Aluminiumlegierung besteht.

## Claims

1. Corner connecting means (1) for miter cutted hollow profiles (2, 3) of windows, doors or the like, said connecting means engaging with legs thereof into ends of said hollow profiles (2, 3) and comprising at least one distribution channel (7) for an injectable adheasive, said channel extending substantially in the direction of the miter joint (6), an injection opening (8) for said adheasive being provided in the region of said miter joint (6), and said distribution channel (7) being continuous in a direction transverse to the longitudinal center plane (E-E) of said connecting means,
**characterized in that**
said adheasive is applied to said distribution channel (7) through said injection opening (8) and a transverse bore (9) provided in the outer corner region of said connecting means (1), and said adheasive being forwarded from said distribution channel to the rear miters through another transverse bore (10) provided at the inner corner region of aid connecting means (1).

2. Corner connecting means (1) according to claim 1,
**characterized in that**
the height of that connecting means (1) corresponds to the clear height of that hollow profiles (2, 3) for avoiding slipping or tilting of that connecting means (1) **in that** hollow profiles (2, 3).

3. Corner connecting means (1) according to one of the preceding claims
**characterized by**
an input channel (15) being provided in the outer corner region (13) of that connecting means (1) and communicating with said distribution channel (7) and said transverse bore (9).

4. Corner connecting means (1) according to claim 3,
**characterized in that**
said input channel (15) is limited by said corner connecting means (1) and said hollow profiles (2, 3) pushed there over.

5. Corner connecting means (1) according to claim 3 or 4,
**characterized in that**
said input channel (15) has a conical or funnel like form tapering in the direction of said distribution channel (7).

6. Corner connecting means (1) according to one of claims 3 through 5,
**characterized in that**
said input channel (15) has the form of a stepped or counter think bore.

7. Corner connecting means (1) according to one of claims 3 through 6,
**characterized in that**
a side channel (16, 17) joins at both sides to said input cannel (15) and is limited by said corner connecting means (1) and said hollow profiles (2, 3) pushed thereover.

8. Corner connecting means (1) according to one of the preceding claims,
**characterized by**
a back channel (18) extending transverse to said distribution channel (7) and extending over the height of said corner connecting means (1) and being arranged at the inner corner region (12) of said corner connecting means (1).

9. Corner connecting means (1) according to claim 8,
**characterized in that**
said rear channel (18) is limited by said corner connecting means (1) and said hollow profiles (2, 3) pushed thereover.

10. Corner connecting means (1) according to one of claims 8 and 9,
**characterized in that**
a said channel (19, 20) joins at each side to said rear channel (18) and is limited by said corner connecting means (1) and said hollow profiles (2, 3) pushed there over.

11. Corner connecting means (1) according to claim 10,
**characterized in that**
said adheasive is adapted to be introduced into said input channel (15), said side channels (16, 17) joining to said input channel, said distribution channel (7) and said back channel (18) as well as to said side channels (19, 20) joining thereto.

12. Corner connecting means (1) according to one of the preceding claims,
**characterized in that**
the outer edge (21) of said corner connecting means (1) is rounded off.

13. Corner connecting means (1) according to one of the preceding claims,
**characterized in that**
said corner connecting means (1) and said hollow profiles (2, 3) are in a non-positive connection.

14. Corner connecting means (1) according to claim 13,
**characterized in that**
said corner connecting means (1) is connected to said hollow profiles (2, 3) by mechanical fastening means, in particular by being crimped or screwed.

15. Corner connecting means (1) according to claim 14,
**characterized in that**
said corner connecting means (1) is being biased to said hollow profiles (2, 3) by said fastening means with non-positive support in said miter joint (6).

16. Corner connecting means (1) according to one of the preceding claims,
**characterized by**
being provided at its free leg ends with closed hollow chambers (26, 27).

17. Corner connecting means (1) according to one of the preceding claims,
**characterized by**
being an extruded profile or being cut from extruded profile.

18. Corner connecting means (1) according to one of the preceding claims,
**characterized by**
being comprised of aluminium or an aluminium compound.

## Revendications

1. Joint d'angle (1) pour des profilés creux (2, 3), coupés en onglet, de fenêtres, portes ou analogue, s'engageant, par ses branches (4, 5) dans les extrémités de profilés des profilés creux (2, 3) et présentant au moins un canal de distribution (7), s'étendant sensiblement en direction du joint d'onglet (6), pour un adhésif injectable, une ouverture d'injection pour l'adhésif étant prévue dans la zone du joint en onglet (6), le canal de distribution (7) étant continu, transversalement au plan médian longitudinal (E-E) du joint d'angle (1),
**caractérisé en ce que**
l'adhésif est amené au canal de distribution (7) par l'ouverture d'injection (8) et un perçage transversal (9) ménagé dans la zone d'angle extérieure (13) du joint d'angle (1) et retransmis, du canal de distribution (7) aux onglets (11) arrière, par un autre perçage transversal (10) ménagé sur la zone d'angle intérieure (12) du joint d'angle (1).

2. Joint d'angle (1) selon la revendication 1, **caractérisé en ce que** la hauteur du joint d'angle (1) correspond à la hauteur libre des profilés creux (2, 3), pour éviter un ripage ou un coincement du joint d'angle (1) dans les profilés creux (2, 3).

3. Joint d'angle (1) selon l'une des revendications précédentes, **caractérisé en ce que,** dans la zone extérieure (13) du joint d'angle (1), est prévu un canal d'entrée (15), relié au canal de distribution (7) et au perçage transversal (9).

4. Joint d'angle (1) selon la revendication 3, **caractérisé en ce que** le canal d'entrée (15) est délimité par le joint d'angle (1) et les profilés creux (2, 3) enfilés.

5. Joint d'angle (1) selon l'une des revendications 3 ou 4, **caractérisé en ce que** le canal d'entrée (15) est conique ou en forme d'entonnoir et va en s'effilant en évoluant en direction du canal de distribution (7).

6. Joint d'angle (1) selon l'une des revendications 3 à 5, **caractérisé en ce que** le canal d'entrée (15) est configuré sous forme de perçage étagé ou de saignée ou chanfrein.

7. Joint d'angle (1) selon l'une des revendications 3 à 6, **caractérisé en ce qu'**un canal latéral (16, 17), délimité par le joint d'angle (1) et les profilés creux (2, 3) enfilés, se raccorde des deux côtés au canal d'entrée (15).

8. Joint d'angle (1) selon l'une des revendications précédentes, **caractérisé en ce qu'**un canal arrière (18), s'étendant transversalement au canal de distribution (7), est prévu, s'étendant sur la hauteur du joint d'angle (1) et disposé dans la zone d'angle intérieure (12) du joint d'angle (1).

9. Joint d'angle (1) selon la revendication 8, **caractérisé en ce que** le canal arrière (18) est délimité par le joint d'angle (1) et les profilés creux (2, 3) enfilés.

10. Joint d'angle (1) selon l'une des revendications 8 et 9, **caractérisé en ce qu'**un canal latéral (19, 20), délimité par le joint d'angle (1) et les profilés creux (2, 3) enfilés, se raccorde des deux côtés au canal arrière (18).

11. Joint d'angle (1) selon la revendication 10, **caractérisé en ce que** l'adhésif est susceptible d'être introduit dans le canal d'entrée (15), les canaux latéraux (16, 17) s'y raccordant, le canal de distribution (7), ainsi que le canal arrière (18) et les canaux latéraux (19, 20) s'y raccordant.

12. Joint d'angle (1) selon l'une des revendications précédentes, **caractérisé en ce que** l'arête extérieure (21) du joint d'angle (1) est arrondie.

13. Joint d'angle (1) selon l'une des revendications précédentes, **caractérisé en ce que** le joint d'angle (1) est relié aux profilés creux (2, 3) par une liaison à interaction de forces.

14. Joint d'angle (1) selon la revendication 13, **caractérisé en ce que** le joint d'angle (1) est relié aux profilés creux (2, 3) par des moyens de fixation mécaniques, en particulier par pressage, goupillage ou vissage.

15. Joint d'angle (1) selon la revendication 14, **caractérisé en ce que** le joint d'angle (1) est fixé aux profilés creux (2, 3), avec appui, opérant par interaction de forces, dans le joint en onglet (6), à l'aide des moyens de fixation.

16. Joint d'angle (1) selon l'une des revendications précédentes, **caractérisé en ce que** le joint d'angle (1) présente des chambres creuses (26, 27), fermées vers ses extrémités de branches libres.

17. Joint d'angle (1) selon l'une des revendications précédentes, **caractérisé en ce que** le joint d'angle (1) est un profilé d'extrusion, ou coupé à partir d'un profilé d'extrusion.

18. Joint d'angle (1) selon l'une des revendications précédentes, **caractérisé en ce que** le joint d'angle (1) est composé d'aluminium ou d'un alliage d'aluminium.
